# FASCICULE DE BREVET EUROPEEN

(11) **EP 0 259 199 B1**
(45) Date de publication et mention de la délivrance du brevet: **29.05.1991**
(21) Numéro de dépôt: 87401728.8
(22) Date de dépôt: 24.07.1987
(51) Int. Cl.: H04R 9/06, H04R 1/06

(54) **Dispositif de raccordement électrique du moteur d'un haut-parleur**
Elektrische Verbindungsanordnung für einen Lautsprechermotor
Electrical connector for a loudspeakerdriver

(30) Priorité: 28.07.1986 FR 8610887
(43) Date de publication de la demande: 09.03.1988
(73) Titulaire: Société anonyme dite: LABINAL, 78190 Montigny le Bretonneux (FR)
(72) Inventeur: Vandame, Bertrand, F-78450 Villepreux (FR)
(74) Mandataire: Faber, Jean-Paul

(56) Documents cités:
- GB-A- 2 119 202
- US-A- 3 510 937
- US-A- 4 068 103

## Description

La présente invention se rapporte à un dispositif qui est destiné à permettre le raccordement électrique du moteur d'un haut parleur comportant un saladier ajouré supportant une membrane.

Les dispositifs connus sont constitués par des supports isolants vissés ou rivés sur la paroi du saladier et comportant des contacts destinés, d'une part, à être reliés aux bornes du moteur et, d'autre part, à une source de courant électrique convenable.

De tels dispositifs sont connus du document US-A-4068103

La pose des supports nécessite un outillage spécial et engendre une certaine perte de temps. L'un des buts de l'invention est de réaliser un dispositif remédiant à ces inconvénients.

Le dispositif, selon l'invention est du type comportant un saladier et supportant une membrane dont la paroi latérale est pourvue d'ouvertures, ledit dispositif étant constitué d'un corps en matière isolante moulée conforme pour présenter une douille destinée à recevoir un organe mâle correspondant, dans la douille s'étendant au moins deux barrettes de contact destinées à être raccordées au moteur du haut parleur, et est caractérisé en ce que le corps comporte latéralement au moins une saillie présentant une face d'appui destinée à porter contre la paroi latérale du saladier et au moins deux pattes élastiques disposées de part et d'autre de la saillie et pourvues au voisinage de leur extrémité libre d'un épaulement destiné à coopérer moyennant une déformation élastique des pattes avec les bords des ouvertures correspondantes du saladier.

Grâce à une telle disposition, la pose du dispositif est très rapide et ne nécessite aucun outillage.

Afin que le dispositif soit parfaitement centré, le corps comporte disposé entre les pattes élastiques un téton.

Suivant un détail constructif, les extrémités libres des pattes élastiques sont terminées par des parties en forme de coin, les faces en regard de ces parties constituant des rampes. Ainsi, pour la mise en place du dispositif, il suffit de le positionner à l'emplacement prévu, puis d'exercer une pression afin qu'il se verrouille automatiquement sur le saladier.

Suivant une caractéristique particulière, le corps comporte au moins deux saillies sur une paroi latérale, chacune de ces saillies présentant une face d'appui qui forme avec la paroi latérale un angle aigu, cette dernière étant pourvue d'un prolongement situé dans le plan des faces d'appui et délimité par deux butées, les épaulements étant situés dans un plan parallèle à celui des faces d'appui. Ainsi, lorsque le dispositif est mis en place il s'étend sensiblement parallèlement à l'axe du saladier.

Le corps peut comporter au moins un logement latéral pour recevoir un condensateur par exemple.

Enfin, suivant un détail, une des parois latérales du corps comporte deux languettes élastiques délimitant avec ladite paroi ledit logement.

L'invention va maintenant être décrite avec plus de détails en se référant à des modes de réalisation particuliers donnés à titre d'exemple seulement et représentés aux dessins annexés, dans lesquels:
Figure 1 est une vue en perspective d'un dispositif pour le raccordement électrique du moteur d'un haut parleur.
Figure 2 est une vue en plan du dispositif de la figure 1.
Figure 3 est une vue en coupe suivant la ligne III-III de la figure 2.
Figure 4 est une vue en perspective du dispositif suivant une variante de réalisation.
Figure 5 est une vue en coupe longitudinale du dispositif de la figure 4.

Le dispositif représenté aux figures 1 à 3 comprend un corps 1 en matière plastique isolante moulée avec des parois latérales 2, 3, 4 et 5 et un fond 6, ledit corps 1 formant ainsi une douille.

Le fond 6 comporte deux fentes 7 et 8. La fente 7 est traversée par une aile 9 d'une barrette 11 en forme de L dont l'autre aile 13 s'étend à l'extérieur du côté de la paroi 2 et comprend une partie 13a s'étendant parallèlement à l'aile 9 et une partie 13b sensiblement perpendiculaire à ladite aile 9.

La fente 8 est traversée par une aile 10 d'une barrette 12 pliée en L et dont l'autre aile 14 est située à l'extérieur du côté de la paroi 3. L'aile 14 est identique à l'aile 13 et comporte des parties correspondantes 14a et 14b.

Les barrettes 11 et 12 sont fixées par des tétons prévus sur la face externe du fond, qui traversent des trous des ailes 13 et 14 desdites barrettes et qui sont déformés pour présenter des têtes 16 (voir figure 3).

Le corps 1 est destiné à recevoir un élément mâle comportant deux cosses femelles destinées à coopérer avec les ailes 9 et 10, ledit corps 1 comportant un décrochement 17 et deux pans coupés 18 de manière que ledit élément mâle ne puisse être mis en place que dans une seule position angulaire.

La paroi 5 comporte deux saillies 23 qui présentent deux faces d'appui 19, ladite paroi 5 comportant un prolongement 20 qui présente la même inclinaison que les faces d'appui 19. Le prolongement 20 est délimité par deux butées 22 et entre ledit prolongement 20 et les saillies 23 s'étend un téton 25 sensiblement tronconique. Les faces d'appui 19 et le prolongement 20 forment avec la paroi 5 un angle aigu.

A partir de la paroi 2 s'étend une patte élastique 27 qui est terminée par une partie 28 en forme de coin avec une rampe 31, un épaulement 29 et une surface d'appui 30, l'épaulement 29 s'étendant parallèlement aux faces d'appui 19.

Une patte 32 s'étend depuis la paroi 3 avec une extrémité en forme de coin 33 présentant une rampe 36, un épaulement 34 et une surface d'appui 35.

La paroi 4 comporte du côté de la paroi 2 un prolongement 39 et du côté de la paroi 3 un prolongement 39a, ceux-ci étant destinés à protéger les ailes 13 et 14 respectivement.

Le dispositif selon l'invention est destiné à être monté sur le saladier 38 d'un haut parleur, comme figuré en pointillés à la figure 3. Le dispositif se monte afin que les faces d'appui 19 et le prolongement 20 portent contre la paroi latérale du saladier 38, le téton 25 s'insérant dans un trou 37 dudit saladier tandis que la fixation est assurée par les pattes élastiques. En effet, le saladier comporte des ouvertures et les pattes 27 et 32 s'insèrent dans celles-ci coopérent par leur épaulement avec la face interne dudit saladier tandis que les surfaces d'appui 30 et 35 portent contre le bord desdites ouvertures.

Bien entendu, les bords des ouvertures avec lesquels coopèrent les surfaces 30 et 35 ont un intervalle légèrement supérieur à la distance séparant les surfaces d'appui 30 et 35 de manière que lors de la mise en place du dispositif les rampes 31 et 36 en portant contre les bords correspondants des ouvertures engendrent un écartement élastique des pattes 27 et 32 celles-ci reprenant leur position initiale dès que les rampes ont franchi l'épaisseur du saladier.

Les ailes 13 et 14 sont destinées par des cosses convenables à être reliées au moteur du haut parleur.

Le montage sur le saladier, du dispositif (comme on le voit à la figure 3) est rapide, sûr et ne nécessite aucun outil. Lorsque le dispositif est mis en place, il s'étend parallèlement à l'axe longidutinal du saladier.

Les figures 4 et 5 montrent une variante, dans laquelle le dispositif comporte un corps 40 en matière plastique isolante moulée avec quatre parois latérales 41, 42, 43 et 44 et un fond 45. Le corps 40 constitue une douille destinée à recevoir un organe mâle correspondant. Le fond 45 présente trois fentes 46, 47 et 48. Dans la fente 46 est insérée une aile 50 d'une barrette 51 pliée en L et dont l'autre aile 52 comporte un trou 53 dans lequel s'insère un téton 54 qui comporte une tête 55 pour assurer la fixation de la barrette.

La fente 48 reçoit une aile 57 d'une barrette 56 pliée en L et dont l'autre aile 58 comporte un trou 59 pour recevoir un téton 60 terminé par une tête 61.

La fente 47 est traversée par une barrette rectiligne 62 comportant un ergot de retenue 63.

La paroi 42 comporte deux saillies 65 avec des faces d'appui 66, un prolongement 68 situé dans le même plan que les faces 66, un téton 67 et deux pattes élastiques 70 et 71.

Les pattes 70 et 71 sont terminées par des parties en forme de coin avec des rampes 72 et 73 respectivement et des épaulements 74 et 75.

Enfin, la paroi 44 est solidaire de deux languettes élastiques 78 et 79 qui forment un logement pour recevoir un condensateur par exemple, ce dernier étant élastiquement inséré entre lesdites languettes.

Le prolongement 68 est bordé par deux butées 69.

Le dispositif des figures 4 et 5 se monte de la même façon que celui des figures précédentes, le téton 67 s'engageant dans un trou du saladier, tandis que les faces 66 et le prolongement portent contre celui-ci et que les pattes 70 et 71 emmurent le fixation par leur épaulement sur ledit saladier.

## Revendications

1. Dispositif pour le raccordement électrique du moteur d'un haut parleur comportant un saladier (38) et supportant une membrane dont la paroi latérale est pourvue d'ouvertures (37), ledit dispositif étant constitué d'un corps (1; 40) en matière isolante moulée conformée pour présenter une douille destinée à recevoir un organe mâle correspondant, dans la douille s'étendant au moins deux barrettes de contact (11, 12; 51, 56, 62) destinées à être raccordées au moteur du haut parleur caractérisé en ce que le corps (1; 40) comporte latéralement au moins une saillie (23; 65) présentant une face d'appui (19; 66) destinée à porter contre la paroi latérale du saladier et au moins deux pattes élastiques (27, 32; 70, 71) disposées de part et d'autre de la saillie (23; 65) et pourvues au voisinage de leur extrémité libre d'un épaulement (29, 34; 74, 75) destiné à coopérer moyennant une déformation élastique des pattes (27, 32; 70, 71) avec les bords d'ouvertures (37) correspondantes du saladier (38).

2. Dispositif pour le raccordement électrique du moteur, selon la revendication 1, caractérisé en ce que le corps (1; 40) comporte disposé entre les pattes élastiques (27, 32; 70, 71) un téton (25; 67).

3. Dispositif pour le raccordement électrique du moteur, selon la revendication 1, caractérisé en ce que les extrémités libres des pattes élastiques (27, 32; 70, 71) sont terminées par des parties en forme de coin, les faces en regard de ces parties constituant des rampes (31, 36; 72, 73).

4. Dispositif pour le raccordement électrique, du moteur, selon la revendication 1, caractérisé en ce que le corps (1; 40) comporte au moins deux saillies (23; 65) sur une paroi latérale (5; 42), chacune de ces saillies présentant une face d'appui (19; 66) qui forme avec la paroi latérale (5; 42) un angle aigu, cette dernière étant pourvue d'un prolongement situé dans le plan des faces d'appui et délimité par deux butées (22; 69), les épaulements (29, 34; 74, 75) étant situés dans un plan parallèle à celui des faces d'appui (19; 66).

5. Dispositif pour le raccordement électrique du moteur, selon la revendication 1, caractérisé en ce que le corps (40) comporte au moins un logement latéral.

6. Dispositif pour le raccordement électrique du moteur, selon la revendication 5, caractérisé en ce qu'une des parois latérales (42) du corps (40) comporte deux languettes élastiques (78, 79) délimitant avec ladite paroi ledit logement.

## Patentansprüche

1. Vorrichtung für den elektrischen Anschluß des Antriebssystems eines Lautsprechers, mit einem Lautsprecherkorb (38), der eine Membran trägt und dessen Seitenwand mit Öffnungen versehen ist, wobei die genannte Vorrichtung aus einem Körper (1-40) aus isolierendem Werkstoff gebildet und so geformt ist, daß er eine Buchse bildet, die für die Aufnahme eines entsprechenden Steckerelementes bestimmt ist, und sich in der Buchse zumindest zwei Kontaktschienen (11, 12, 51, 56, 62) erstrecken, die für die Verbindung mit der Antriebssystem des Lautsprechers bestimmt sind, dadurch gekennzeichnet, daß der Körper (1-40) seitlich zumindest einen Vorsprung (23, 65), der eine Abstützfläche (19, 66) bildet, die für die Anlage an der Seitenwand des Lautsprecherkorbes vorgesehen ist, sowie zumindest zwei elastische Ansätze (27, 32-70, 71) aufweist, die beiderseits des Vorsprungs (23, 65) angeordnet und in der Nähe ihres freien Endes mit einer Schulter (29, 34-74, 75) versehen sind, die dazu bestimmt ist, mittels einer elastischen Verformung der Ansätze (27, 32, 70, 71) mit den Rändern der entsprechenden Öffnungen des Lautsprecherkorbes (38) zusammenzuwirken.

2. Vorrichtung für den elektrischen Anschluß des Antriebssystems nach Anspruch 1, dadurch gekennzeichnet, daß der Körper (1-40) einen zwischen den elastischen Ansätzen (27, 32, 70, 71) gelegenen Zapfen (25, 67) aufweist.

3. Vorrichtung für den elektrischen Anschluß des Antriebssystems gemäß Anspruch 1, dadurch gekennzeichnet, daß die freien Enden der elastischen Ansätze (27, 32, 70, 71) in Abschnitten in Form eines Keiles endigen und die diesen Abschnitten gegenüberliegenden Flächen Rampen (31, 36, 72, 73) bilden.

4. Vorrichtung für den elektrischen Anschluß des Antriebssystems nach Anspruch 1, dadurch gekennzeichnet, daß der Körper (1-40) zumindest zwei Vorsprünge an einer Seitenwand (5-42) besitzt und jeder dieser Vorsprünge (23, 65) eine Abstützfläche (19, 66) bildet, die mit der Seitenwand (5-42) einen spitzen Winkel bildet, welch letztere mit einer Verlängerung versehen ist, die in der Ebene der Abstützflächen gelegen und durch zwei Anschläge (22, 69) begrenzt ist, und daß die Schultern (29, 34 und 74, 75) in einer Ebene gelegen sind, die parallel zu derjenigen der Abstützflächen (19, 66) ist.

5. Vorrichtung für den elektrischen Anschluß des Antriebssystems nach Anspruch 1, dadurch gekennzeichnet, daß der Körper (40) mindestens eine seitliche Aufnahme besitzt.

6. Vorrichtung für den elektrischen Anschluß des Antriebssystems nach Anspruch 5, dadurch gekennzeichnet, daß eine der Seitenwände (42) des Körpers (40) zwei elastische Zungen (78, 79) aufweist, die zusammen mit dieser Wand die genannte Aufnahme begrenzen.

## Claims

1. A device for the electrical connection of the movement of a loud-speaker which includes a bowl (38) and supports a diaphragm the sidewall of which is provide with openings, the said device consisting of a body (1-40) of moulded insulating material shaped to exhibit a socket intended for receiving a corresponding male member, having at least two small contact bars (11, 12, 51, 56, 62) extending into the socket, which are intended for being connected to the movement of the loud-speaker, characterized in that the body (1-40) has at the side at least one projection (23, 65) exhibiting a bearing area (19, 66) intended for bearing against the sidewall of the bowl, and at least two elastic feet (27, 3270, 71) arranged on opposite sides of the projection (23, 65) and each provided in the vicinity of its free end with a shoulder (29, 34 - 74, 75) intended for cooperating, by effecting an elastic deformation of the feet (27, 32, 70, 71), with the edges of corresponding openings in the bowl (38).

2. A device for the electrical connection of the movement, as in Claim 1, characterized in that the body (1-40) includes a stud (25, 67) arranged between the elastic feet (27, 32, 70, 71).

3. A device for the electrical connection of the movement, as in Claim 1, characterized in that the free ends of the elastic feet (27, 32, 70, 71) terminate in portions of wedge-shape, the opposing faces of these portions forming ramps (31, 36, 72, 73).

4. A device for the electrical connection of the movement, as in Claim 1, characterized in that the body (1-40) has at least two projections from one sidewall (5-42), each of these projections (23, 65) exhibiting a bearing area (19, 66) which makes with the sidewall (5-42) an acute angle, and the latter being provided with a prolongation situated in the plane of the bearing areas and bounded by two stops (22, 69), the shoulders (29, 34 and 74, 75) being situated in a plane parallel with that of the bearing areas (19, 66).

5. A device for the electrical connection of the movement, as in Claim 1, characterized in that the body (40) includes at least one lateral seating.

6. A device for the electrical connection of the movement, as in Claim 5, characterized in that one of the sidewalls (42) of the body (40) includes two small elastic tongues (78, 79) which with the said wall define the said seating.
